# EUROPÄISCHE PATENTSCHRIFT

(11) **EP 1 020 159 B1**
(45) Veröffentlichungstag und Bekanntmachung des Hinweises auf die Patenterteilung: **05.06.2002**
(21) Anmeldenummer: 99124204.1
(22) Anmeldetag: 03.12.1999
(51) Int. Cl.: A47L 9/06

(54) **Saugkopf für Bodenstaubsauger**
Suction head for vacuum cleaner
Suceur pour aspirateur

(30) Priorität: 16.01.1999 DE 29900713 U
(43) Veröffentlichungstag der Anmeldung: 19.07.2000
(62) Teilanmeldung aus: 01127814.0
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Steudtner, Hans-Joachim, 51580 Reichshof (DE)
(74) Vertreter: Albrecht, Rainer Harald, Dr.-Ing.

(56) Entgegenhaltungen:
- EP-A- 0 125 994
- EP-A- 0 397 112
- DE-C- 19 818 568
- NL-A- 7 804 006

## Beschreibung

Die Erfindung betrifft einen Saugkopf für Bodenstaubsauger mit
einem Gehäuseoberteil,
einer am Gehäuseoberteil befestigten Gleitsohle mit einem quer zur Arbeitsrichtung sich erstreckenden, von Saugmundkanten begrenzten Saugmund und
einer im Gehäuseoberteil vertikal verstellbaren Trägerplatte,
wobei an der Unterseite der Trägerplatte ein streifenförmiges Trag- und Dichtelement angeordnet ist, das mit einer Stellbewegung der Trägerplatte aus- und einfahrbar ist und beim Saugen auf Glattböden auf dem Boden gleitet. Der Saugkopf weist keine rotierenden Einbauten auf und wird daher auch als statische Staubsaugerdüse bezeichnet.

Ein Saugkopf des beschriebenen Aufbaus ist beispielsweise aus EP-A-0 125 994 bekannt. Die Trägerplatte ist mit Borstenleisten ausgerüstet, die in Arbeitsrichtung vor und hinter dem Saugmund angeordnet sind. Die Borstenstreifen sind biegesteif ausgebildet und halten beim Saugen auf glatten Böden den Saugmund in einem konstruktiv genau vorgegebenen, definierten Abstand zum Untergrund, um ein Kratzen der Saugmundkanten auf der Bodenfläche zu verhindern, die Schiebekräfte gering zu halten und einen die Saugwirkung bestimmenden engen Arbeitsspalt zwischen den Saugmundkanten und dem Untergrund zu gewährleisten. Neben ihrer Funktion als Tragelemente sind sie zugleich Dichtelemente, die den Bereich unter der Düse, insbesondere den Saugmundbereich, gegen unkontrollierten Luftzutritt abschotten und sicherstellen, daß sich im Bereich des Saugmundes ein ausreichender Saugunterdruck einstellen kann und an den Arbeitskanten des Saugmundes eine hohe, saugwirksame Luftgeschwindigkeit erzeugt wird.

Es ist ferner bekannt, an der vertikal verstellbaren Trägerplatte eine vordere Borstenleiste sowie eine hintere flexible Gummilippe anzuordnen. Beim Saugen von Glattböden ist der Saugkopf an der vorderen Borstenleiste und einer rückwärtigen Laufrolle abgestützt. Die Gummilippe gleitet auf dem Boden und schottet den Bereich hinter dem Saugmund gegen unkontrollierten Luftzutritt ab.

Ein Saugkopf des eingangs beschriebenen Aufbaus ermöglicht eine gute Staubaufnahme sowohl bei glatten Bodenbelägen als auch bei textilen Bodenbelägen. Gleichwohl wirkt ein glatter Hochglanzboden nach der Saugreinigung häufig etwas stumpf. Ferner können die Borstenstreifen und/oder Gummilippen auf empfindlichen Böden Streifen hinterlassen.

Der Erfindung liegt die Aufgabe zugrunde, einen Saugkopf des eingangs beschriebenen Aufbaus so weiter auszubilden, daß auf glatten, glänzenden Böden ein besseres Reinigungsergebnis erzielbar ist.

Zur Lösung dieser Aufgabe lehrt die Erfindung, daß die Unterseite des Trag- und Dichtelementes als breite Polierfläche ausgebildet ist und einen weichen, textilen Belag aufweist, wobei das Trag- und Dichtelement in Arbeitsrichtung hinter dem Saugmund angeordnet ist und eine Polierfläche aufweist, die Größer ist als die Fläche des Saugmundes. Geeignet ist vornehmlich ein Belag auf Filz, Plüschgewebe oder einem verdichteten Vliesstoff.

Das an der Unterseite der Trägerplatte angeordnete erfindungsgemäße Element erfüllt mehrere Funktionen. Es nimmt die Normalkraft auf, die während des Saugvorganges von dem Benutzer sowie durch den Saugunterdruck auf das Gehäuseoberteil ausgeübt wird, und hält den Saugmund in einem vorgegebenen Abstand zum Boden. Es wirkt ferner als Dichtelement, das eine unkontrollierte Luftzufuhr insbesondere von hinten verhindert und damit den nötigen Saugunterdruck aufrechterhält. Schließlich ist es als Polierelement ausgelegt, welches den Glanz hochglänzender Böden auffrischt und Streifenbildungen, z.B. durch Gummiabrieb, mindert. In der Funktionsstellung "Trag- und Dichtelement eingefahren" hat das Element keinen Bodenkontakt, so daß sich die Schiebekraft des Saugkopfes beim Saugen auf textilen Böden nicht verändert und auch die Saugeigenschaften des Saugkopfes auf textilem Boden unverändert bleiben.

In der Funktionsstellung "Trag- und Dichtelement ausgefahren" liegt die Polierfläche flächig auf dem zu reinigenden Boden auf. An dem in Arbeitsrichtung vorderen Ende des Saugkopfes ist das Gehäuseoberteil zweckmäßig ebenfalls abgestützt. Gemäß einer bevorzugten Ausführung der Erfindung weist die Trägerplatte sowohl eine Borstenleiste als auch ein Trag- und Dichtelement mit breiter Polierfläche auf, wobei die Borstenleiste in Arbeitsrichtung vor dem Saugmund und das als Polierelement ausgebildete Trag- und Dichtelement in Arbeitsrichtung hinter dem Saugmund angeordnet ist. Anstelle einer Abstützung an einer Borstenleiste ist auch eine Abstützung an einer vorderseitigen Rolle möglich.

Im folgenden wird die Erfindung anhand einer lediglich ein Ausführungsbeispiel darstellenden Zeichnung erläutert. Es zeigen schematisch
- Fig. 1: einen Längsschnitt in Arbeitsrichtung durch einen erfindungsgemäß ausgebildeten Saugkopf und
- Fig. 2: die Unterseite des in Fig. 1 dargestellten Saugkopfes in der Draufsicht.

Der in den Figuren dargestellte Saugkopf besteht in seinem grundsätzlichen Aufbau aus einem Gehäuseoberteil 1, einer am Gehäuseoberteil 1 befestigten Gleitsohle 2 mit einem quer zur Arbeitsrichtung sich erstreckenden, von Saugmundkanten 3 begrenzten Saugmund 4 und einer im Gehäuseoberteil 1 angeordneten Trägerplatte 5, die mittels eines Schalthebels 6 vertikal verstellbar ist und je nach Schalterstellung eine untere Funktionsstellung und eine obere Funktionsstellung einnimmt. An der Unterseite der Trägerplatte 5 ist ein streifenförmiges Trag- und Dichtelement 7 angeordnet, das mit einer Stellbewegung der Trägerplatte 5 ausund einfahrbar ist und beim Saugen auf Glattböden auf dem Boden gleitet. Das Trag- und Dichtelement 7 ist in Arbeitsrichtung hinter dem Saugmund 4 angeordnet und ist unterseitig als breite Polierfläche ausgebildet, die einen weichen, textilen Belag 8 aus Filz, Plüschgewebe oder einem verdichtetem Vliesstoff aufweist. Die Polierfläche 8 erstreckt sich über die gesamte Breite des Saugkopfes und nimmt in der Funktionsstellung "Trag- und Dichtelement ausgefahren" die auf den Saugkopf ausgeübte Normalkraft auf. Das als Polierelement ausgebildete Trag- und Dichtelement 7 bestimmt zusammen mit einer Borstenleiste 9, die in Arbeitsrichtung vor dem Saugmund 4 angeordnet und ebenfalls an der Unterseite der Trägerplatte 5 befestigt ist, den Bodenabstand des Saugmundes 4 beim Saugen eines Glattbodens. In der Funktionsstellung "Trag- und Dichtelement eingefahren" hat die Polierfläche 8 keinen Bodenkontakt, so daß sich die Schiebekraft des Saugkopfes auf textilem Bodenbelag nicht erhöht.

Die unterseitige Polierfläche 8 des Trag- und Dichtelementes 7 ist möglichst groß ausgebildet. Sie ist üblicherweise größer als die Fläche des Saugmundes 4. Im Ausführungsbeispiel erstreckt sich die Polierfläche in der Draufsicht zwischen einem keilförmig vorstehenden Abschnitt der Gleitsohle 2, der mit der hinteren Saugmundkante 3 abschließt, und dem Gehäuseoberteil (Fig. 2).

Der die Polierfläche bildende textile Belag 8 ist auf einem Träger durch Kleben, durch eine Klemmverbindung oder durch eine Steckverbindung befestigbar. Material, Struktur und Oberflächenhärte des Belages 8 sind so abgestimmt, daß einerseits eine gute Polierwirkung bei hin- und hergehender Arbeitsbewegung des Saugkopfes gewährleistet ist und andererseits eine ausreichende Verschleißfestigkeit gegeben ist.

## Patentansprüche

1. Saugkopf für Bodenstaubsauger mit
einem Gehäuseoberteil (1),
einer am Gehäuseoberteil (1) befestigten Gleitsohle (2) mit einem quer zur Arbeitsrichtung sich erstreckenden, von Saugmundkanten (3) begrenzten Saugmund (4) und
einer im Gehäuseoberteil (1) vertikal verstellbaren Trägerplatte (5),
wobei an der Unterseite der Trägerplatte (5) ein streifenförmiges Trag- und Dichtelement (7) angeordnet ist, das mit einer Stellbewegung der Trägerplatte (5) aus- und einfahrbar ist und beim Saugen auf Glattböden auf dem Boden gleitet, **dadurch gekennzeichnet,**
**dass** die Unterseite des Trag- und Dichtelementes (7) als breite Polierfläche ausgebildet ist und einen weichen textilen Belag (8) aufweist und
**dass** das Trag- und Dichtelement (7) in Arbeitsrichtung hinter dem Saugmund (4) angeordnet ist und eine Polierfläche aufweist, die größer ist als die Fläche des Saugmundes (4).

2. Saugkopf nach Anspruch 1, **dadurch gekennzeichnet, daß** das Trag- und Dichtelement (7) einen Belag (8) aus Filz, Plüschgewebe oder einem verdichteten Vliesstoff aufweist.

3. Saugkopf nach einem der Ansprüche 1 bis 2, **dadurch gekennzeichnet, daß** das in Arbeitsrichtung hinter dem Saugmund (4) angeordnete Trag- und Dichtelement (7) eine Polierfläche aufweist, die sich in eine Draufsicht zwischen einem keilförmig vorstehenden Abschnitt der Gleitsohle (2) und dem Gehäuseoberteil (1) erstreckt.

4. Saugkopf nach einem der Ansprüche 1 bis 3, **dadurch gekennzeichnet, daß** die Trägerplatte (5) eine Borstenleiste (9) und ein Trag- und Dichtelement (7) mit breiter Polierfläche (8) aufweist, wobei die Borstenleiste (9) in Arbeitsrichtung vor dem Saugmund (4) und das als Polierelement ausgebildete Trag- und Dichtelement (7) in Arbeitsrichtung hinter dem Saugmund (4) angeordnet ist.

## Claims

1. A suction nozzle for floor vacuum cleaners, comprising
a housing top part (1),
a sliding base (2) which is fixed to the housing top part (1) and which comprises a suction orifice (4) which extends transversely to the direction of operation and which is delimited by suction orifice edges (3), and
a supporting plate (5) which is vertically adjustable in the housing top part (1),
wherein a strip-shaped supporting and sealing element (7) is disposed on the underside of the supporting plate (5) and can be extended and retracted by an adjusting movement of the supporting plate (5) and slides on the floor when suction is exerted on smooth floors, **characterised in that**
the underside of the supporting and sealing element (7) is constructed as a wide polishing face and comprises a soft textile coating (8), and
that the supporting and sealing element (7) is disposed behind the suction orifice (4) in the direction of operation and comprises a polishing face which is larger than the area of the suction orifice (4).

2. A suction head according to claim 1, **characterised in that** the supporting and sealing element (7) has a covering (8) of felt, of a plush woven fabric or of a compacted non-woven fabric.

3. A suction head according to either one of claims 1 or 2, **characterised in that** the supporting and sealing element (7) which is disposed behind the suction orifice (4) in the direction of operation comprises a polishing face which in plan view extends between a section of the sliding base (2), which protrudes in the shape of a wedge, and the housing top part (1).

4. A suction head according to any one of claims 1 to 3, **characterised in that** the supporting plate (5) comprises a bristle strip (9) and a supporting and sealing element (7) with a wide polishing face (8), wherein the bristle strip (9) is disposed in front of the suction orifice (4) in the direction of operation and the supporting and sealing element (7), which is formed as a polishing element, is disposed behind the suction orifice (4) in the direction of operation.

## Revendications

1. Suceur pour aspirateur traîneau comportant
une partie supérieure de boîtier (1),
une semelle glissante (2) fixée à la partie supérieure de boîtier (1), avec une bouche d'aspiration (4) s'étendant transversalement à la direction de travail et limitée par des bords de bouche d'aspiration (3), et
une plaque de support (5) déplaçable verticalement dans la partie supérieure de boîtier (1),
dans lequel, sur le côté inférieur de la plaque de support (5), est disposé un élément de support et d'étanchéité (7) en forme de bande qui, par un mouvement de réglage de la plaque de support (5), peut être extrait et rentré et qui glisse sur le sol pendant l'aspiration de sols lisses, **caractérisé**
**en ce que** le côté inférieur de l'élément de support et d'étanchéité (7) est réalisé sous la forme d'une surface de polissage large, et comporte une garniture textile (8) souple, et
**en ce que** l'élément de support et d'étanchéité (7) est disposé derrière la bouche d'aspiration (4), dans le sens de travail, et comporte une surface de polissage qui est plus grande que la bouche d'aspiration.

2. Suceur selon la revendication **1, caractérisé en ce que** l'élément de support et d'étanchéité (7) comporte une garniture (8) en feutre, tissu pelucheux ou en un non-tissé compacté.

3. Suceur selon l'une des revendications 1 à 2, **caractérisé en ce que** l'élément de support et d'étanchéité (7) disposé derrière la bouche d'aspiration (4) dans le sens de travail, comporte une surface de polissage qui s'étend, vu de dessus, entre une portion saillante en forme de coin de la semelle glissante (2) et la partie supérieure de boîtier 1.

4. Suceur selon l'une des revendications 1 à 3, **caractérisé en ce que** la plaque de support (5) comporte une baguette de poils (9) et un élément de support et d'étanchéité (7) avec surface de polissage (8) large, la baguette de poils (9) étant disposée, dans le sens de travail, devant la bouche d'aspiration (4) et l'élément de support et d'étanchéité (7), conformé en élément de polissage, étant disposé derrière la bouche d'aspiration (4) dans le sens de travail.
